# EUROPÄISCHE PATENTSCHRIFT

(11) **EP 0 197 092 B1**
(45) Veröffentlichungstag und Bekanntmachung des Hinweises auf die Patenterteilung: **15.06.1988**
(21) Anmeldenummer: 85904958.7
(22) Anmeldetag: 24.09.1985
(51) Int. Cl.: A63H 1/00

(54) **SPIELZEUGKREISEL MIT EINEM STANDFUSS**
TOP WITH A SUPPORT FOOT
TOUPIE AVEC PIED DE SUPPORT

(30) Priorität: 12.10.1984 DE 8430096 U
(43) Veröffentlichungstag der Anmeldung: 15.10.1986
(73) Patentinhaber: LORENZ BOLZ GMBH & CO, D-90513 Zirndorf (DE)
(72) Erfinder: BALLEIS, Peter, D-8502 Zirndorf (DE)
(74) Vertreter: Tergau, Enno, Dipl.-Ing.
(86) Internationale Anmeldenummer: DE8500330
(87) Internationale Veröffentlichungsnummer: WO8602280

(56) Entgegenhaltungen:
- DE-B- 1 040 952
- US-A- 3 084 478
- US-A- 3 785 081

## Beschreibung

Die Erfindung betrifft einen Spielzeugkreisel der im ersten Teil des Anspruches 1 näher beschriebenen Art.

Im Stand der Technik (DE-B-1 040 952) sind Spielzeugkreisel bekannt, deren Achse mit ihrem unteren Ende meist einfach in eine entsprechende Ausnehmung des in der Regel kegelmantelförmigen Kreiselstandfußes eingesteckt ist. Die damit entstehende Haftschlußverbindung dient zur mehr oder weniger sicheren Befestigung dieser beiden Teile aneinander.

Entsprechend neuer sicherheitstechnischer Bestimmungen muß der Standfuß abzugssicher mit der Kreiselachse verbunden sein, um die Verletzungsgefahr im Umgang mit diesem Spielzeug herabzusetzen. Hierzu ist die Ausnehmung im Kegelmantel zu einer Durchtrittsöffnung verlängert, durch die die Kreiselachse mit ihrem äußeren Ende hindurchgesteckt ist. Auf das Durchsteckende ist von der Unterseite des Standfußes her ein Federring aufgeschoben. Um die Abzugsicherung nicht nur in Richtung der Kegelspitze, sondern auch in Richtung des Kegelfußes wirksam werden zu fassen, ist oberhalb des Standfußes ein radial nach außen stehender Vorsprung - beispielsweise eine Anquetschung - an der Kreiselachse vorgesehen. Um diesen radialen Vorsprung über den ganzen Umfang der Achse wirksam zu machen, ist zwischen dem aus Kunststoff bestehenden Standfuß und der Anquetschung eine Zwischenlegscheibe angeordnet (US-A-37 850 81).

Nachteil dieser Befestigungsart ist es, daß das Befestigungselement immer noch offen zugänglich an der Außenseite des Standfußes liegen. Somit kann beispielsweise der Federring abgehebelt und der Standfuß entfernt werden. Außerdem geht von den radial über die Achse vorstehenden Befestigungsteilen außerhalb des Standfußes möglicherweise immer noch eine Verletzungsgefahr aus.

Die Aufgabe der Erfindung besteht darin, die Befestigung der Kreiselachse am Standfuß noch sicherer gegen Abzug auszugestalten und jegliche Verletzungsgefahr auszuschließen.

Die Aufgabe wird gemäß dem kennzeichnenden Merkmal des Anspruches 1 gelöst. Durch die allseitige Umspritzung des Federrings mit dem Kunststoffwerkstoff des Standfußes ist der Federring in beiden Axialrichtungen gegen Verschiebung gegenüber dem Standfuß gesichert. Bei dem Umspritzen des Federringes mit dem Kunststoffwerkstoff des Standfußes erweist sich das Vorhandensein der Abdeckhaube des Federringes als bedeutendes fertigungstechnisches Hilfsmittel: Gemeinsam mit dem Federring bildet die Abdeckhaube einen Hohlraum, der beim Spritzen des Standfußes vom Kunststoffwerkstoff weitgehend frei bleibt. Dadurch wird das spätere Einschieben der Kreiselachse in den Federring erleichtert. Das Durchschieben des Endes der Kreiselachse bis zum Anschlag an der Innenseite der hutartigen Abdeckhaube wird sichergestellt. Die Kreiselachse erreicht also sicherer und genauer ihre Soll-Stellung gegenüber dem Federring. Das Anspritzen des Federringes auf seiner Oberseite mit dem Kunststoffwerkstoff des Standfußes führt zu einer innigen Haftverbindung zwischen dem Federring und dem Kunststoffwerkstoff, dem bekanntlich eine gewisse Eigenelastizität innewohnt. Da das Einspritzen des Federrings in dessen entspannter Ausgangsstellung erfolgt, bewirkt diese Haftverbindung eine zusätzlich auf den Federring einwirkende Rückstellkraft, die den vom Federring auf die Kreiselachse ausgeübten Spanndruck erhöht. Die relative Großflächigkeit der Abdeckhaube stellt eine ausgezeichnete Sicherung gegen eine Durchstechen der Kreiselachse durch den Standfuß dar. Bei der Montage wird die Kreiselachse durch die vorzugsweise rotationsaxial angeordnete, beim Spritzvorgang ausgesparte Ausnehmung von oben in den Standfuß und damit in den Federring eingeschoben. Der Federring übernimmt in Gemeinsamkeit mit der hutförmigen Abdeckung die beiderseits wirksame Verschiebesicherung des Standfußes gegenüber der Rotationsachse des Kreisels.

Die erfindungsgemäße Befestigungskonstruktion für den Standfuß weist also keine außenliegenden Befestigungselemente auf. Damit ist jegliche Verletzungsgefahr von vornherein vermieden. Auch liegen damit die Befestigungselemente außerhalb der Reichweite jeder Manipulationsmöglichkeiten, beispielsweise können neugierige Kinder den Federring nicht mehr entfernen und den Standfuß abziehen. Eine dauerhafte, sichere Verbindung zwischen Standfuß und Kreiselachse ist damit also gewährleistet.

Mit dieser Konstruktionsweise ist außerdem die Montage des Spielzeugkreisels sehr vereinfacht, da die Kreiselachse nur noch in die für sie vorgesehene Ausnehmung bis zum Anschlag eingeschoben werden muß. Die Anquetschung der Kreiselachse und das Hinzufügen einer Zwischenlegscheibe entfällt.

Besonders vorteilhafte Ausführungsformen für den Standfuß eines Spielzeugkreisels beschreiben die kennzeichnenden Merkmale der Ansprüche 2 und 3. Durch die Verstärkungsrippen im Kegelmantelinnern wird der Standfuß in sich stabiler und der Einbettungsbereich für den Ferderring gegenüber dem Kegelmantelbereich weiterhin abgestützt.

Die Erfindung wird an Hand der Figuren in einem Ausführungsbeispiel näher erläutert. Es zeigen :
Fig. 1 einen Längsschnitt entlang der Rotationsachse durch den Standfuß eines erfindungsgemäßen Spielzeugkreisels,
Fig. 2 eine Ansicht des Standfußes aus Richtung 11 gemäß Fig. 1.

Der Standfuß 1 weist eine im wesentlichen kegelmantelförmige Gestalt auf und ruht mit seinem Kegelfußumfang 2 in verhältnismäßig großem Abstand von der Rotationsachse 3 auf dem Boden auf. Im Bereich der Kegelspitze 4 liegt der allseitig vom Standfußwerkstoff umgebene Federring 5. Zur Aufnahme der Kreiselachse 6 ist eine rotationsaxial angeordnete Öffnung 7 in der Kegelspitze 4 vorgesehen, die in die Durchstecköffnung 8 des Federringes 5 mündet. Der Freiraum der Kreiselachse 6 in Einsteckrichtung ist durch die Abdeckhaube 9 des metallischen Federringes 5 begrenzt. Der Einbettungsbereich 10 in der Kegelspitze 4 des Standfußes 1 ist im Kegelmantelinnern 11 durch die radial verlaufenden, senkrecht aus der Ebene des Einbettungsbereichs nach unten austretende Verstärkungsrippen 12 abgestützt.

## Patentansprüche

1. Spietzeugkreise) mit einem um eine feststehende Kreiselachse (6) rotierenden Kreiselkörper und einem Standfuß (1) aus einem spritz- oder gießbaren Kunststoff zur im wesentlichen vertikal ausgerichteten Halterung der Kreiselachse (6), wobei die Kreiselachse (6) in einer vertikalen Öffnung (7) des Standfußes (1) ruht und durch einen auf ihr unteres Ende aufgesetzten Federring (5) gegen Abzug vom Standfuß (1) gesichert ist, dadurch gekennzeichnet, daß der Federring (5) standbodenseitig eine die Ebene des Federringes (5) überspannende und das untere Ende der Kreiselachse (6) hutartig abdeckende Abdeckhaube (9) aufweist, und daß der Federring (5) mit seiner Abdeckhaube (9) in den Kunststoffwerkstoff des Standfußes (1) eingebettet ist.

2. Spielzeugkreisel nach Anspruch 1, dadurch gekennzeichnet, daß der Standfuß (1) kegelmantelförmig mit nach oben stehender Kegelspitze (4) ausgebildet und der Federring (5) in den die Kegelspitze (4) des Standfußes (1) bildenden Werkstoff eingegossen bzw. eingespritzt ist.

3. Spielzeugkreisel nach Anspruch 2, dadurch gekennzeichnet, daß der die Abdeckhaube (9) des Federrings (5) im Kegelmantelinnern (11) umschließende Standfußbereich radial verlaufende, senkrecht aus der Ebene des Einbettungsbereiches (10) nach unten austretende Verstärkungsrippen (12) aufweist.

## Claims

1. Toy spinning top comprising a top body which rotates about a stationary top shaft (6) and a base (1) made of an injection moldable or castable plastic for holding the top shaft (6) in a substantially vertical orientation, with the top shaft (6) being supported in a vertical aperture (7) of the base (1) and being secured against removal from the base (1) by a spring ring (5) placed onto its lower end, characterized in that the spring ring (5) is provided, at the side facing the floor when the top is stood up, with a covering hood (9) which extends over the plane of the spring ring (5) and covers the lower end of the top shaft (6) in the manner of a hat, and that the spring ring (5) and its covering hood (9) are embedded in the plastic material of the base (1).

2. Toy spinning top according to claim 1, characterized in that the base (1) has the shape of a cone shell with the tip (4) of the cone being oriented upwardly and the spring ring (5) is cast or injection molded into the material forming the cone tip (4) of the base (1).

3. Toy spinning top according to claim 2, characterized in that the region of the base which encloses the covering hood (9) of the spring ring (5) in the interior (11) of the cone shell is provided with radially extending reinforcing ribs (12) which project vertically downwardly from the plane of the embedment region (10).

## Revendications

1. Toupie comprenant un corps de toupie qui tourne sur un arbre stationnaire (6) et une base (1) en une matière plastique moulable par injection ou coulable pour maintenir l'arbre (6) de la toupie dans une orientation essentiellement verticale, l'arbre (6) étant supporté dans une ouverture verticale (7) de la base (1) et étant assuré contre enlèvement de la base (1) par une rondelle-ressort (5) placée sur son bout inférieur, caractérisée en ce que la rondelle-ressort (5) est munie, du côté tourné vers le sol lorsque la toupie est dressée, d'un capot (9) qui s'étend sur le plan de la rondelle-ressort (5) et recouvre le bout inférieur de l'arbre (6) de la toupie comme-un chapeau, et en ce que la rondelle-ressort (5) et son capot (9) sont encastrés dans la matière plastique de la base (1).

2. Toupie selon la revendication 1, caractérisée en ce que la base (1) a la forme d'une aire latérale de cône, la pointe (4) du cône étant orientée vers le haut, et la rondelle-ressort (5) est coulée ou moulée par injection dans le matériau de la pointe de cône (4) de la base (1).

3. Toupie selon la revendication 2, caractérisée en ce que la partie de la base qui enferme le capot (9) de la rondelle-ressort (5) à l'intérieur (11) de l'aire latérale de cône est munie de nervures de renforcement (12) radiales qui saillissent verticalement vers le bas au-dessus du plan de la zone d'encastrement (10).
